# EUROPÄISCHE PATENTANMELDUNG

(11) **EP 3 242 031 A1**
(43) Veröffentlichungstag der Anmeldung: **08.11.2017**
(21) Anmeldenummer: 17159288.4
(22) Anmeldetag: 06.03.2017
(51) Int. Cl.: F04D 5/00, F04D 29/40, F04D 29/62

(54) **BEFESTIGUNG EINES PUMPENDECKELS DURCH IN EINER GEHÄUSEWAND AUSGEBILDETE EINBUCHTUNGEN, DIE EINE SCHULTER DES DECKELS HINTERGREIFEN**

(30) Priorität: 03.05.2016 DE 102016207598
(71) Anmelder: Robert Bosch GmbH, 70442 Stuttgart (DE)
(72) Erfinder: Wilhelm, Adam Michael, 81929 München (DE); Skljarow, Paul, 71701 Schwieberdingen (DE); Kuehn, Michael, 74321 Bietigheim-Bissingen (DE)

(57) **Zusammenfassung**

Es ist schon ein Förderaggregat bekannt, mit einem zylinderförmigen, eine Pumpenachse aufweisenden Pumpengehäuse und einem das Pumpengehäuse stirnseitig verschließenden Pumpendeckel. Der Pumpendeckel ist durch lokale Verformung des Pumpengehäuses im Pumpengehäuse fixiert, wobei die lokale Verformung des Pumpengehäuses durch mehrere über den Umfang des Pumpengehäuses verteilte lokale Einbuchtungen erreicht ist, die eine Schulter des Pumpendeckels hintergreifen und bei denen das Pumpengehäuse jeweils an einer geradlinigen Schnittkante lokal durchtrennt ist. Der Pumpendeckel wird durch die lokalen Einbuchtungen im Pumpengehäuse in axialer Richtung gegen ein im Pumpengehäuse angeordnetes, ein Laufrad des Förderaggregates umfassendes Zwischengehäuse gedrückt. Auf diese Weise ist eine zwischen dem Pumpendeckel und dem Zwischengehäuse gebildete Pumpenkammer abgedichtet. Nachteilig ist, dass durch die lokalen Verformungen des Pumpengehäuses abhängig von dem die Verformungen erzeugenden Werkzeug auch Verformungen auf der der Pumpenkammer zugewandten Seite des Pumpendeckels entstehen können, die den Spielraum für das in der Pumpenkammer angeordnete Laufrad beeinträchtigen können.

Bei dem erfindungsgemäßen Förderaggregat werden Verformungen am Pumpendeckel, insbesondere im Bereich angrenzend an die Pumpenkammer, vermieden.

Erfindungsgemäß ist vorgesehen, dass der Pumpendeckel (4) an der Schulter (11) mehrere Taschen (20) aufweist, in die das Material des Pumpengehäuses (1) lokal hineinverformt ist, um eine der Einbuchtungen (10) zu bilden.

## Beschreibung

### Stand der Technik

Die Erfindung geht aus von einem Förderaggregat nach der Gattung des Hauptanspruchs.
Es ist schon ein Förderaggregat aus der DE 195 28 181 A1 bekannt, mit einem zylinderförmigen, eine Pumpenachse aufweisenden Pumpengehäuse und einem das Pumpengehäuse stirnseitig verschließenden Pumpendeckel. Der Pumpendeckel ist durch lokale Verformung des Pumpengehäuses im Pumpengehäuse fixiert, wobei die lokale Verformung des Pumpengehäuses durch mehrere über den Umfang des Pumpengehäuses verteilte lokale Einbuchtungen erreicht ist, die eine Schulter des Pumpendeckels hintergreifen und bei denen das Pumpengehäuse jeweils an einer geradlinigen Schnittkante lokal durchtrennt ist. Der Pumpendeckel wird durch die lokalen Einbuchtungen im Pumpengehäuse in axialer Richtung gegen ein im Pumpengehäuse angeordnetes, ein Laufrad des Förderaggregates umfassendes Zwischengehäuse gedrückt. Auf diese Weise ist eine zwischen dem Pumpendeckel und dem Zwischengehäuse gebildete Pumpenkammer abgedichtet. Nachteilig ist, dass durch die lokalen Verformungen des Pumpengehäuses abhängig von dem die Verformungen erzeugenden Werkzeug auch Verformungen auf der der Pumpenkammer zugewandten Seite des Pumpendeckels entstehen können, die den Spielraum für das in der Pumpenkammer angeordnete Laufrad beeinträchtigen können.

### Vorteile der Erfindung

Das erfindungsgemäße Förderaggregat mit den kennzeichnenden Merkmalen des Hauptanspruchs hat demgegenüber den Vorteil, dass Verformungen am Pumpendeckel, insbesondere im an die Pumpenkammer angrenzenden Bereich, vermieden werden, indem der Pumpendeckel an der Schulter mehrere Taschen aufweist, in die das Material des Pumpengehäuses lokal hineinverformt ist, um eine der Einbuchtungen zu bilden. Durch die erfindungsgemäßen Taschen wird zusätzlich jede mögliche Verdrehung des Pumpendeckels während der gesamten Lebensdauer vermieden und das auf den Pumpendeckel resultierende Biegemoment beim Pumpenverschließen reduziert.

Die Verformung des Pumpengehäuses wird durch radial bezüglich der Pumpenachse in das Pumpengehäuse eintauchende Werkzeuge erreicht, deren Unterseite eben ist.

Durch die in den Unteransprüchen aufgeführten Maßnahmen sind vorteilhafte Weiterbildungen und Verbesserungen des im Hauptanspruch angegebenen Förderaggregates möglich.

Nach einer vorteilhaften Ausführung sind die Taschen in Richtung der Pumpenachse gesehen rechteckförmig, trapezförmig, ellipsenförmig oder halbkreisförmig ausgebildet.

Vorteilhaft ist, wenn die Taschen von einer Aussparung umgeben sind, da die Werkzeuge zum Herstellen der Einbuchtungen in diese Aussparungen eintauchen können. Dadurch werden die Belastungen auf das Umformwerkzeug verringert. Die Aussparungen sind entsprechend an die Geometrie der Werkzeuge angepasst.

Weiterhin vorteilhaft ist, dass sich die Einbuchtungen in radialer Richtung bezüglich der Pumpenachse verjüngen. Das die Einbuchtungen erzeugende Werkzeug ist entsprechend mit einer sich verjüngenden Werkzeugspitze ausgebildet.

Nach einem vorteilhaften Ausführungsbeispiel sind die Einbuchtungen in Richtung der Pumpenachse gesehen spitzenförmig, dreieckförmig oder halbkreisförmig. Nach dem vorteilhaften Ausführungsbeispiel ergeben sich räumlich gesehen tetraederförmige Einbuchtungen.

Außerdem vorteilhaft ist, wenn die Einbuchtungen im Bereich einer Bördelung des Pumpengehäuses vorgesehen sind. Durch die Bördelung wird erreicht, dass eine Vorspannkraft zwischen Pumpendeckel und einem Zwischengehäuse aufgebaut wird. Gleichzeitig erfolgt eine Zentrierung des Pumpendeckels. Durch Einbuchtungen im Pumpengehäuse wird diese Vorspannkraft weiterhin verstärkt. Die Einbuchtungen dienen auch dazu, diese Vorspannkraft bei allen Betriebstemperaturen und während der gesamten Produktlebensdauer aufrechtzuhalten.

### Zeichnung

Ein Ausführungsbeispiel der Erfindung ist in der Zeichnung vereinfacht dargestellt und in der nachfolgenden Beschreibung näher erläutert.
- Fig.1: zeigt eine dreidimensionale Teilansicht eines Förderaggregates mit Einbuchtungen zur Befestigung eines Pumpendeckels,
- Fig.2: eine Schnittansicht des Förderaggregates nach Fig.1 mit einer erfindungsgemäßen Einbuchtung,
- Fig.3: drei Ansichten eines Werkzeugs zur Herstellung der erfindungsgemäßen Einbuchtungen,
- Fig.4: ein Ausführungsbeispiel des Pumpendeckels nach Fig.2 und
- Fig.5: eine Schnittansicht des Pumpendeckels nach Fig.4.

### Beschreibung des Ausführungsbeispiels

Fig.1 zeigt eine dreidimensionale Teilansicht eines Förderaggregates mit Einbuchtungen zur Befestigung eines Pumpendeckels.

Das Förderaggregat dient dazu, ein Fluid zu fördern. Beispielsweise ist das Förderaggregat als Elektrokraftstoffpumpe ausgebildet.

Das Förderaggregat umfasst ein zylinderförmiges oder topfförmiges Pumpengehäuse 1 mit einer stirnseitigen Öffnung 2, in der ein die Öffnung 2 verschließender Pumpendeckel 4 angeordnet ist. Der Pumpendeckel 4 ist innerhalb des Pumpengehäuses 1 in axialer Richtung bezüglich einer Pumpenachse 7 des Förderaggregates fixiert und befestigt. Dies wird durch Bördeln, also Umbiegen des Randes der Öffnung 2 und durch mehrere, über den Umfang des Pumpengehäuses 1 verteilte lokale Einbuchtungen 10 am Pumpengehäuse 1 erreicht, die durch lokale Verformung des Pumpengehäuses 1 mittels entsprechender Werkzeuge 8 hergestellt sind. Zur Herstellung einer der Einbuchtungen 10 wird ein Werkzeug 8 nach Fig.3 an der entsprechenden Position in radialer Richtung bezüglich der Pumpenachse 7 in das Material des Pumpengehäuses 1 hineingedrückt und dringt dabei mit einer vorbestimmten Tiefe in das Material ein und verformt dieses plastisch. Dabei wird das Pumpengehäuse 1 an den Einbuchtungen 10 jeweils an einer Schnittkante 12 lokal durchtrennt. Die Einbuchtungen 10 liegen dabei im Bereich der Bördelung 9 des Pumpengehäuses 1.

Fig.2 zeigt eine Schnittansicht des Förderaggregates nach Fig.1 mit einer erfindungsgemäßen Einbuchtung.

In der Öffnung 2 des Pumpengehäuses 1 sind ein Zwischengehäuse 3 und der die Öffnung 2 verschließende Pumpendeckel 4 angeordnet. Zwischen dem Pumpendeckel 4 und dem Zwischengehäuse 3 ist eine Pumpenkammer 5 eingeschlossen, in der ein Laufrad 6 zur Fluidförderung drehbar gelagert ist.

Die Einbuchtungen 10 hintergreifen eine Schulter 11 des Pumpendeckels 4 und weisen jeweils eine sich verjüngende, der Schulter 11 des Pumpendeckels 4 zugewandte Grundfläche auf. Die Einbuchtungen 10 sind beispielsweise tetraederförmig ausgebildet, wobei die der Schulter 11 des Pumpendeckels 4 zugewandte dreieckige Fläche des hohlen Tetraeders die Grundfläche ist. Alternativ kann die Grundfläche auch spitzenförmig, halbkreisförmig oder halbovalförmig ausgeführt sein.

Der Pumpendeckel 4 wird von den Einbuchtungen 10 des Pumpengehäuses 1 in axialer Richtung bezüglich der Pumpenachse 7 gegen das Zwischengehäuse 3 gedrückt, wobei das Zwischengehäuse 3 am Pumpengehäuse 1 abgestützt ist, beispielsweise an einem Absatz 15 des Pumpengehäuses 1. Auf diese Weise ist die zwischen dem Pumpendeckel 4 und dem Zwischengehäuse 3 gebildete Pumpenkammer 5 abgedichtet.

Die Schulter 11 des Pumpendeckels 4 weist an der der Pumpenkammer 5 abgewandten Seite beispielsweise eine Schräge 13 auf, um eine bestimmte, auf den Pumpendeckel 4 wirkende Vorspannkraft sicher zu stellen.

Erfindungsgemäß ist vorgesehen, dass der Pumpendeckel 4 an der Schulter 11 mehrere Taschen 20 aufweist, in die das Material des Pumpengehäuses 1 lokal hineinverformt ist, um eine der Einbuchtungen 10 zu bilden. Die Taschen 20 sind gegenüber der übrigen Schulter 11 vertieft. Auf diese Weise wird jede mögliche Verdrehung des Pumpendeckels 4 während der gesamten Lebensdauer sicher vermieden. Gleichzeitig wird durch die Taschen 20 das auf den Pumpendeckel 4 resultierende Biegemoment beim Pumpenverschließen reduziert.

Fig.3 zeigt drei Ansichten des Werkzeugs zur Herstellung der erfindungsgemäßen Einbuchtungen nach Fig.1 und Fig.2.
Das Werkzeug 8 hat eine Längserstreckung und an seinem freien Ende eine Kuppe 16, die in das Pumpengehäuse 1 gedrückt wird. Die Kuppe 16 ist spitz oder abgerundet ausgeführt. An seiner der Schulter 11 des Pumpendeckels 4 zugewandten Unterseite 17 ist das Werkzeug 8 eben ausgebildet.

Fig.4 zeigt ein Ausführungsbeispiel des Pumpendeckels nach Fig.1 und Fig.2.

Nach dem Ausführungsführungsbeispiel sind die Taschen 20 über den Umfang des Pumpendeckels 4 verteilt. Die Taschen 20 können rechteckförmig, nutförmig, trapezförmig, ellipsenförmig oder halbkreisförmig ausgebildet sein. Weiterhin können die Taschen 20 jeweils eine in axialer Richtung bezüglich der Pumpenachse 7 gemessene Tiefe von 0,3 bis 0,5 Millimeter aufweisen. Die Grundfläche 20.1 der Tasche 20 ist beispielsweise senkrecht zu der Mantelfläche des Pumpengehäuses 1 oder zur Pumpenachse 7 ausgerichtet.
Außerdem können die Taschen 20 von einer beispielsweise halbkreisförmigen, kreissegmentförmigen oder trapezförmigen Aussparung 21 umgeben sein. In diese Aussparungen 21 kann die Kuppe 16 des Umformwerkzeugs 8 eintauchen. Dadurch werden die Belastungen auf die Kuppe 16 des Umformwerkzeugs 8 verringert. Dabei wird der Schwerpunkt der Belastungen auf den Pumpendeckel 4 nach außen verschoben.

## Patentansprüche

1. Förderaggregat mit einem zylinderförmigen, eine Pumpenachse (7) aufweisenden Pumpengehäuse (1) und einem das Pumpengehäuse (1) stirnseitig verschließenden Pumpendeckel (4), der durch lokale Verformung des Pumpengehäuses (1) im Pumpengehäuse (1) fixiert ist, wobei die lokale Verformung des Pumpengehäuses (1) durch mehrere über den Umfang des Pumpengehäuses (1) verteilte lokale Einbuchtungen (10) erreicht ist, die eine Schulter (11) des Pumpendeckels (4) hintergreifen, **dadurch gekennzeichnet, dass** der Pumpendeckel (4) an der Schulter (11) mehrere Taschen (20) aufweist, in die das Material des Pumpengehäuses (1) lokal hineinverformt ist, um eine der Einbuchtungen (10) zu bilden.

2. Förderaggregat nach Anspruch 1, **dadurch gekennzeichnet, dass** die Taschen (20) in Richtung der Pumpenachse (7) gesehen rechteckförmig, trapezförmig, ellipsenförmig oder halbkreisförmig sind.

3. Förderaggregat nach einem der Ansprüche 1 oder 2, **dadurch gekennzeichnet, dass** die Taschen (20) eine in axialer Richtung bezüglich der Pumpenachse (7) gemessene Tiefe von 0,3 bis 0,5 Millimeter aufweisen.

4. Förderaggregat nach einem der vorhergehenden Ansprüche, **dadurch gekennzeichnet, dass** die Taschen (20) von einer Aussparung (21) umgeben sind.

5. Förderaggregat nach einem der vorhergehenden Ansprüche, **dadurch gekennzeichnet, dass** sich die Einbuchtungen (10) in Richtung zunehmender Eindringtiefe gesehen verjüngen.

6. Förderaggregat nach einem der vorhergehenden Ansprüche, **dadurch gekennzeichnet, dass** die Einbuchtungen (10) in Richtung der Pumpenachse (7) gesehen spitzenförmig, dreieckförmig oder halbkreisförmig sind.

7. Förderaggregat nach einem der vorhergehenden Ansprüche, **dadurch gekennzeichnet, dass** die Einbuchtungen (10) tetraederförmig sind.

8. Förderaggregat nach einem der vorhergehenden Ansprüche, **dadurch gekennzeichnet, dass** die Einbuchtungen (10) im Bereich einer Bördelung (9) des Pumpengehäuses (1) vorgesehen sind.
